# EUROPÄISCHE PATENTSCHRIFT

(11) **EP 0 818 173 B1**
(45) Veröffentlichungstag und Bekanntmachung des Hinweises auf die Patenterteilung: **02.05.2003**
(21) Anmeldenummer: 97110193.6
(22) Anmeldetag: 21.06.1997
(51) Int. Cl.: A47L 9/06

(54) **Dreizweck-Staubsaugerdüse**
Triple function nozzle for vacuum cleaner
Suceur à triple fonction pour aspirateur

(30) Priorität: 12.07.1996 DE 19628070
(43) Veröffentlichungstag der Anmeldung: 14.01.1998
(73) Patentinhaber: WESSEL-WERK GMBH, 51580 Reichshof-Wildbergerhütte (DE)
(72) Erfinder: Dilger, Horst, 51597 Morsbach (DE); Kaffenberger, Dieter, 51674 Wiehl (DE); Krämer, Wilfried, 51580 Reichshof (DE); Riehl, Klaus-Dieter, 57489 Drolshagen (DE); Steudtner, Hans-Joachim, 51580 Reichshof (DE)
(74) Vertreter: Albrecht, Rainer Harald, Dr.-Ing.

(56) Entgegenhaltungen:
- EP-A- 0 382 598
- EP-A- 0 560 523
- FR-A- 2 547 191
- FR-A- 2 695 023
- US-A- 4 244 080

## Beschreibung

Die Erfindung betrifft eine Dreizweck-Staubsaugerdüse, die für das Trockensaugen auf Teppichböden, für das Trockensaugen auf Glattböden sowie für das Naßsaugen auf Glattböden eingerichtet ist, mit
einem Saugkopf,
einer unteren Saugkopfplatte, die einen bodenseitig offenen, kanalförmigen Saugmund aufweist und mit Saugmundkanten sowie Fadenhebern zum Trockensaugen von Teppichböden ausgerüstet ist,
einem im Saugkopf heb- und senkbar angeordneten Halter mit einer flexiblen Abziehlippe aus Gummi oder Kunststoff und
zumindest einer Laufrolle an dem in Vorwärtsbewegung rückwärtigen Ende des Saugkopfes,
wobei die Abziehlippe zum Naß- und Trockensaugen von Glattböden mit dem Senken des Halters ausfahrbar ist und auf dem zu reinigenden Boden aufliegt.

Eine Staubsaugerdüse mit den eingangs beschriebenen drei Zweckbestimmungen ist aus DE 690 03 698 T2 bekannt. Als Element zur Reinigung von Glattböden sind ein Bürstenstreifen sowie eine Abziehlippe vorgesehen, die an einem als Tragplatte ausgebildeten Halter befestigt sind. Der Bürstenstreifen ist in der Draufsicht U-förmig ausgebildet und erstreckt sich in Richtung der Vorwärtsbewegung des Saugkopfes vor dem Saugmund sowie seitlich von diesem. Die flexible Abziehlippe ist hinter dem Saugmund angeordnet und nur bei einer Vorwärtsbewegung des Saugkopfes aktiv. Bei einer Rückwärtsbewegung wird die Nässe überfahren. Dies ist handhabungstechnisch von Nachteil, denn insbesondere im Haushalt ist es üblich, Böden mit hin- und hergehenden Bewegungen des Saugkopfes zu reinigen. Um Nässe von einem Fußboden in beiden Bewegungsrichtungen aufnehmen zu können, ist im Rahmen der bekannten Maßnahmen ein besonders gestalteter Wischer vorgesehen (Fig. 5 bis 7). Dieser besteht aus einer Leiste mit zwei parallelen Reihen aus versetzt angeordneten Lamellen. Die Anordnung ist relativ steif ausgebildet. Bei verschmutzen Böden ist dies von Nachteil. Ferner ist die Schiebekraft der Staubsaugerdüse groß.

Aus US 3 107 387 ist eine Staubsaugerdüse bekannt, die ausschließlich zum Reinigen von nassen Glattböden geeignet ist. Der Saugkopf besteht aus einem unterseitig offenen, trichterförmigen Gehäuse, an dessen Unterkanten flexible Abziehlippen aus Gummi oder Kunststoff angeordnet sind. Zum Reinigen von trockenen Flächen, insbesondere für das Trockensaugen auf Teppichböden, ist die Staubsaugerdüse ungeeignet.

Bei einer aus DE-A 38 01 757 bekannten Staubsaugerdüse, die für das Trockensaugen von Teppichböden optimiert ist, ist hinter dem Saugmund eine elastische Leiste bzw. Lippe angeordnet. Die Wirkung dieser Lippe besteht darin, den Saugstrom zu konzentrieren und das Entstehen unwirksamer Nebenluft zu verhindern. Für das Trockensaugen von Glattböden ist die bekannte Staubsaugerdüse nicht eingerichtet und für das Naßsaugen von Glattböden ist sie ungeeignet.

Der Erfindung liegt die Aufgabe zugrunde, eine Dreizweck-Staubsaugerdüse mit den eingangs beschriebenen Zweckbestimmungen anzugeben, die mit kleiner Schiebekraft bewegbar ist, gute Trockensaugeigenschaften auf Teppichböden besitzt und sowohl bei einer Vorwärtsbewegung als auch bei einer Rückwärtsbewegung Nässe sowie Schmutz von Glattböden wirksam aufnehmen kann.

Die Aufgabe wird bei einer Dreizweck-Staubsaugerdüse des eingangs beschriebenen Aufbaus erfindungsgemäß dadurch gelöst, daß die Abziehlippe in Richtung der Vorwärtsbewegung des Saugkopfes vor dem Saugmund angeordnet ist, daß neben der Abziehlippe Stützrollen angeordnet sind, die bei abgesenktem Halter auf dem Boden aufstehen und zusammen mit der Laufrolle den bodenseitigen Funktionsabstand der Abziehlippe beim Saugen von Glattböden bestimmen, und daß hinter dem Saugmund ein flexibler Abstreifer aus Gummi oder Kunststoff angeordnet ist. Die Stützrollen sowie die Laufrolle, welche zusammen Stützelemente bilden, sind so eingerichtet, daß sie beim Naßsaugen von Glattböden den Funktionsabstand der Abziehlippe bestimmen. Diese ist beim Naßsaugen auf dem zu reinigenden Glattboden abgestützt.

Gemäß einer ersten Ausführung der Erfindung sind die Stützrollen sowie die Laufrolle höhenfest an dem Saugkopf befestigt. Zusammen bestimmen sie beim Trockensaugen von Teppichböden den bodenseitigen Funktionsabstand der Saugmundkanten und der Fadenheber. Gemäß einer anderen Ausführung der Erfindung sind die Stützrollen an dem Halter gelagert und mit diesem zusammen ein- und ausfahrbar. Beim Trockensaugen von Teppichböden ist der Halter und mit diesem die Abziehlippe eingefahren, so daß die Saugkopfplatte auf dem zu reinigenden Teppichboden aufliegt und bei einer Bewegung des Saugkopfes auf diesem gleitet.

Der hintere Abstreifer kann an der Unterseite des Saugkopfes gehäusefest angeordnet sein. Beim Trockensaugen von Teppichböden und Glattböden trägt er zu einer Konzentrierung des Saugluftstromes bei und verhindert den Eintritt unwirksamer Nebenluft. Beim Naßsaugen erfüllt er die Funktion eines Wischers, der bei einer Vorwärtsbewegung des Saugkopfes Nässe mitnimmt und dem Saugmundbereich zuführt, wo die Nässe abgesaugt wird. Der hinter dem Saugmund angeordnete flexible Abstreifer erfüllt insofern eine mehrfache Funktion. Gemäß einer anderen Ausführungsform der Erfindung ist der Halter als heb- und senkbare Tragplatte ausgebildet, an der auch der hintere Abstreifer angeschlossen ist. Er kann ähnlich der vorderen Abziehlippe gestaltet sein.

Die Erfindung geht von der Erkenntnis aus, daß die Bauteile üblicher, für das Trockensaugen von Teppichböden und Glattböden eingerichteter Staubsaugerdüsen ohne weiteres und ohne Erhöhung des fertigungstechnischen oder montagetechnischen Aufwandes zusätzlich auch zum Naßsaugen von Glattböden verwendbar sind, wenn die bei den bekannten Staubsaugerdüsen üblichen ein- und ausfahrbaren Bürstenleisten durch Abziehlippen aus Gummi oder Kunststoff ersetzt werden, die im ausgefahrenen Zustand beim Trockensaugen von Glattböden die Funktion einer Bürstenleiste erfüllen und entsprechend ausgelegt sind, und wenn weiterhin die Abstimmung der Stützelemente so eingerichtet ist, daß sie beim Trockensaugen von Teppichböden den Funktionsabstand der Saugmundkanten und der Fadenheber von dem Teppichboden bestimmen, und daß sie beim Naßsaugen von Glattböden den Funktionsabstand der Abziehlippen bestimmen.

Im einzelnen bestehen im Rahmen der Erfindung mehrere Möglichkeiten der weiteren Ausbildung und Gestaltung der Dreizweck-Staubsaugerdüse. So läßt sich die Abstimmung so treffen, daß die Stützelemente alle angegebenen Funktionszwecke erfüllen, obgleich sie im Saugkopf fest angeordnet und nicht höhenverstellbar sind. Es besteht aber auch die Möglichkeit, die Stützelemente höhenverstellbar anzuordnen, wobei die Höhe gegenüber dem zu reinigenden Boden für die Zwecke Trockensaugen und Naßsaugen unterschiedlich gewählt werden können. Dazu können übliche Einstellvorrichtungen angeordnet sein, beispielsweise für die Fußbedienung oder auch für die Handbedienung. Damit die vor dem Saugmund angeordnete flexible Abziehlippe sowie der hinter dem Saugmund angeordnete flexible Abstreifer einerseits beim Naßsaugen ohne weiteres ihre Abziehfunktion erfüllen, andererseits beim Trockensaugen gleichsam wie Bürstenleisten funktionieren, lehrt die Erfindung, daß die in Vorwärtsbewegung des Staubsaugers vordere Abziehlippe bei der Vorwärtsbewegung flexibel umlenkbar ausgeführt oder angeordnet ist und für die Rückwärtsbewegung eine Versteifung erfährt. Der hinter dem Saugmund angeordnete Abstreifer stellt zweckmäßig eine gleichsam invers gestaltete Abziehlippe dar. Die Abziehlippe bzw. der Abstreifer können Profilierungen aufweisen, die in einer Richtung ihr Flächenträgheitsmoment reduzieren, so daß die beschriebene flexible Umlenkung erfolgt, und in der anderen Bewegungsrichtung das Flächenträgheitsmoment erhöhen, so daß die beschriebene Versteifung erfolgt. Man kann aber auch, gegebenenfalls zusätzlich zu den beschriebenen Maßnahmen, den Halter bzw. die Tragplatte mit Abstützausformungen versehen, die auf die Abziehlippe und/oder den Abstreifer in eine Bewegungsrichtung wie angegeben versteifend wirken. Sie erfüllen gerade bei dieser Ausführungsform beim Trockensaugen auch die Funktion einer klassischen Bürstenleiste.

Gemäß einer bevorzugten Ausführung der Erfindung weist die Abziehlippe eine vertikal gerippte Außenfläche sowie eine glatte, mit einer scharfen Unterkante abschließende Innenfläche auf. Die ausgefahrene Abziehlippe liegt bei der Vorwärtsbewegung des Saugkopfes mit den Außenrippen auf dem zu reinigenden Glattboden auf, wobei Schmutz sowie Nässe von dem zwischen den Außenrippen verbleibenden Hohlräumen überfahrbar sind. Bei einer Rückwärtsbewegung des Saugkopfes liegt die ausgefahrene Abziehlippe dagegen flächig auf dem zu reinigenden Glattboden auf und bildet eine scharfe, Schmutz und Nässe mitnehmende Wischkante. Der rückwärtige Abstreifer ist zweckmäßigerweise entsprechend gestaltet.

Im folgenden wird die Erfindung anhand einer lediglich ein Ausführungsbeispiel darstellenden Zeichnung ausführlicher erläutert. Es zeigen in schematischer Darstellung
- Fig. 1: einen Längsschnitt durch eine erfindungsgemäße Dreizweck-Staubsaugerdüse,
- Fig. 2: den Gegenstand nach Fig. 1 in einem anderen Schnitt und in einer anderen Funktionsstellung,
- Fig. 3: als Ausschnitt aus dem Gegenstand der Fig. 1 die heb- und senkbare Tragplatte mit angeschlossener Abziehlippe und einem geschlossenen Abstreifer,
- Fig. 4: perspektivisch und teilweise im Schnitt die in der Fig. 3 linke Abziehlippe,
- Fig. 5: entsprechend der Fig. 3 eine andere Ausführungsform einer Tragplatte mit Abziehlippe und Abstreifer,
- Fig. 6: eine weitere Ausführung der erfindungsgemäßen Dreizweck-Staubsaugerdüse, ebenfalls im Längsschnitt,
- Fig. 7: eine vergrößerte Darstellung der Abziehlippe aus dem Gegenstand der Fig. 6, und
- Fig. 8: eine Vorderansicht der Abziehlippe aus Fig. 7 aus der Blickrichtung A.

Die in den Figuren dargestellte Dreizweck-Staubsaugerdüse 1 ist für das Trockensaugen auf Teppichböden, für das Trockensaugen auf Glattböden sowie für das Naßsaugen auf Glattböden eingerichtet und erfüllt insofern drei Zweckbestimmungen. Die Fig. 1 zeigt die Funktionsstellungen Naßsaugen auf Glattböden und Trockensaugen auf Glattböden, wie weiter unten ausführlicher erläutert wird. Die Fig. 2 zeigt die Funktionsstellung Trockensaugen auf Teppichböden.

Zum grundsätzlichen Aufbau gehören zunächst ein Saugkopf 2 sowie eine untere Saugkopfplatte 3, die einen zum zu reinigenden Boden offenen, kanalförmigen Saugmund 4 aufweist und mit Saugmundkanten 5 sowie Fadenhebern 6 zum Trockensaugen von Teppichböden ausgerüstet ist. Außerdem erkennt man auf dem zu reinigenden Boden abgestützte Stützelemente 7, 7'. Diese bestehen aus einer Laufrolle 7, die an dem in Vorwärtsbewegung rückwärtigen Ende des Saugkopfes 2 angeordnet ist, und aus Stützrollen 7', die im Bereich neben einer vorderen Abziehlippe 9 angeordnet sind. Im Ausführungsbeispiel sind die Stützrollen 7' sowie die Laufrolle 7 höhenfest an dem Saugkopf 2 befestigt, wobei die Anordnung so eingerichtet ist, daß die Abziehlippe 9 im ausgefahrenen Zustand geringfügig unterseitig vorsteht und mit geringer Umlenkung auf dem Boden aufliegt. Lauf- und Stützrollen 7, 7' verringern die Schiebekraft bei der Bedienung der Dreizweck-Staubsaugerdüse 1. Die Fig. 1 und 2 zeigen außerdem einen heb- und senkbaren Halter in Form einer Tragplatte 8 in dem Saugkopf 2, die in Arbeitsrichtung vor dem Saugmund 4 die flexible Abziehlippe 9 aus Gummi oder Kunststoff und hinter dem Saugmund 4 einen Abstreifer 9', ebenfalls in Form einer flexiblen Abziehlippe aus Gummi oder Kunststoff aufweist. Abziehlippe und Abstreifer 9, 9' sind mit dem Heben und Senken der Tragplatte 8 ein- und ausfahrbar. Dazu wird auf eine vergleichende Betrachtung der Fig. 1 und 2 und die im Bereich der Abziehlippe 9 eingetragenen Doppelpfeile 10 verwiesen.

In der Fig. 1 ist der zu reinigende Boden ein Glattboden. Abziehlippe und Abstreifer 9,9' sind ausgefahren. Sie sind so ausgelegt, daß sie in dem in Fig. 1 dargestellten ausgefahrenen Zustand beim Trockensaugen von Glattböden die Funktion von Bürstenleisten erfüllen. Die Lauf- und Stützrollen 7, 7' sind so eingerichtet, daß sie beim Trockensaugen von Teppichböden den Funktionsabstand F der Saugmundkanten 5 und der Fadenheber 6 von dem Teppichboden bestimmen. Dazu wird auf die Fig. 2 verwiesen, wo die Abziehlippen eingefahren sind und der Funktionsabstand F durch einen Doppelpfeil verdeutlicht wurde. Gleichzeitig bestimmen die Lauf- und Stützrollen 7, 7' im Ausführungsbeispiel beim Naßsaugen von Glattböden den Funktionsabstand F der Abziehlippe und des Abstreifers 9, 9', wozu auf die Fig. 1 verwiesen wird. Im Rahmen der Erfindung liegt es, die Lauf-und Stützrollen 7, 7' ihrerseits höhenverstellbar einzurichten, um dadurch eine Optimierung im Bereich der Funktionen Trockensaugen auf Glattböden einerseits und Naßsaugen auf Glattböden andererseits zu erreichen. Insbesondere können die vorderen Stützrollen 7 an der Tragplatte 8 gelagert und mit dieser zusammen ein- und ausfahrbar ausgeführt sein. In der Fig. 1 wurde angedeutet, daß die Tragplatte 8 mit Abziehlippe 9 und Abstreifer 9' über Fußbetätigung höhenverstellbar ist.

In den Fig. 1 und 2 ist die Vorwärtsbewegung der Staubsaugerdüse 1 und damit des Saugkopfes 2 durch einen Pfeil 11 dargestellt. Die in Vorwärtsbewegung der Staubsaugerdüse 1 vordere Abziehlippe 9 ist bei der Vorwärtsbewegung flexibel umlenkbar, wie es in der Fig. 3 strichpunktiert angedeutet wurde. Bei der Rückwärtsbewegung erfährt sie eine Versteifung. Der bei der Vorwärtsbewegung hintere Abstreifer 9' ist gleichsam invers gestaltet, erfährt also bei der Rückwärtsbewegung eine in Fig. 3 strichpunktierte angedeutete flexible Verformung und ist bei der Vorwärtsbewegung versteift. Die Fig. 3 und 4 machen deutlich, daß die Abziehlippe 9 Profilierungen 12 aufweist, die in einer Richtung das Flächenträgheitsmoment der Abziehlippe 9 bei den Bewegungsbeanspruchungen erhöhen und in der anderen Richtung reduzieren, so daß die beschriebene flexible Verformung bzw. Versteifung erreicht wird. Es besteht aber auch die Möglichkeit, die Anordnung so zu treffen, wie es die Fig. 5 verdeutlicht. Hier erkennt man, daß die Tragplatte 8 Abstützausformungen 13 aufweist, die auf die Abziehlippe 9 in der einen Bewegungsrichtung abstützend und damit versteifend wirken. Jedenfalls wird durch diese Maßnahmen erreicht, daß die Abziehlippe 9 bzw. der Abstreifer 9' beim Trockensaugen auch die Funktion klassischer Bürstenleisten erfüllen.

Bei der in Fig. 6 dargestellten Ausführung der Erfindung ist lediglich die vordere Abziehlippe 9 ein- und ausfahrbar. Sie ist an einem Halter 8 befestigt, der mittels eines Winkelhebels 14 heb- und senkbar im Saugkopf 2 angeordnet ist. Statt eines Winkelhebels 14 können auch andere Betätigungsvorrichtungen, z.B. eine Schieberanordnung, vorgesehen werden. Der hintere Abstreifer 9' ist an der Unterseite des Saugkopfes 2 gehäusefest angeordnet. Einer vergleichenden Betrachtung insbesondere der Fig. 7 und 8 entnimmt man, daß die Abziehlippe 9 eine vertikal gerippte Außenfläche sowie eine glatte, mit einer scharfen Unterkante 15 abschließende Innenfläche 16 aufweist. Die gerippte Außenfläche ist im Ausführungsbeispiel als wellenförmiges Profil bestehend aus V-förmigen Vertiefungen 17 und Erhebungen ausgebildet. Bei der Vorwärtsbewegung des Saugkopfes 2 liegt die ausgefahrene Abziehlippe 9 mit den Außenrippen auf dem zu reinigenden Glattboden auf und sind Schmutz sowie Nässe von den zwischen den Außenrippen verbleibenden Hohlräumen 17 überfahrbar. Bei einer Rückwärtsbewegung des Saugkopfes hingegen liegt die ausgefahrene Abziehlippe 9 auf dem zu reinigenden Glattboden auf und bildet eine scharfe, Schmutz und Nässe mitnehmende Wischkante. Der hintere Abstreifer 9' ist im Ausführungsbeispiel als glatte Lippe ausgebildet. Sie kann aber auch eine der vorderen Abziehlippe 9 entsprechendes Profil aufweisen. Die vorderen Stützrollen 7' sind, ebenso wie die hintere Laufrolle 7, höhenfest am Saugkopf 2 gelagert. Sie können aber auch an dem Halter 8 gelagert und mit diesem zusammen ein- und ausfahrbar sein.

## Patentansprüche

1. Dreizweck-Staubsaugerdüse, die für das Trockensaugen auf Teppichböden, für das Trockensaugen auf Glattböden sowie für das Nasssaugen auf Glattböden eingerichtet ist, mit
einem Saugkopf (2),
einer unteren Saugkopfplatte (3), die einen bodenseitig offenen, kanalförmigen Saugmund (4) aufweist und mit Saugmundkanten (5) sowie Fadenhebern (6) zum Trockensaugen von Teppichböden ausgerüstet ist,
einem im Saugkopf (2) heb- und senkbar angeordneten Halter (8) mit einer vorderen flexiblen Abziehlippe (9) aus Gummi oder Kunststoff und
zumindest einer Laufrolle (7) an dem in Vorwärtsbewegung rückwärtigen Ende des Saugkopfes (2),
wobei die vordere Abziehlippe (9) zum Nass- und Trockensaugen von Glattböden mit dem Senken des Halters (8) ausfahrbar ist und auf dem zu reinigenden Boden aufliegt, **dadurch gekennzeichnet, dass** die vordere Abziehlippe (9) in Richtung der Vorwärtsbewegung des Saugkopfes (2) vor dem Saugmund (4) angeordnet ist, dass neben der vorderen Abziehlippe (9) Stützrollen (7') angeordnet sind, die bei abgesenktem Halter (8) auf dem Boden aufstehen und zusammen mit der Laufrolle (7) den bodenseitigen Funktionsabstand (F) der vorderen Abziehlippe (9) beim Saugen von Glattböden bestimmen, und dass hinter dem Saugmund (4) eine weitere hintere Abziehlippe (9') aus Gummi oder Kunststoff angeordnet ist, wobei die vordere Abziehlippe (9) bei der Vorwärtsbewegung des Saugkopfes (2) flexibel umlenkbar ausgeführt oder angeordnet ist und für die Rückwärtsbewegung versteift ist und wobei die hintere Abziehlippe (9') invers zu der vorderen Abziehlippe (9) ausgebildet ist.

2. Dreizweck-Staubsaugerdüse nach Anspruch 1, **dadurch gekennzeichnet, dass** die Stützrollen (7') sowie die Laufrolle (7) höhenfest an dem Saugkopf (2) befestigt sind und beim Trockensaugen von Teppichböden den bodenseitigen Funktionsabstand (F) der Saugmundkanten (5) und der Fadenheber (6) bestimmen.

3. Dreizweck-Staubsaugerdüse nach Anspruch 1, **dadurch gekennzeichnet, dass** die Stützrollen (7') an dem Halter (8) gelagert und mit diesem zusammen ein- und ausfahrbar sind.

4. Dreizweck-Staubsaugerdüse nach einem der Ansprüche 1 bis 3, **dadurch gekennzeichnet, dass** die hintere Abziehlippe (9') an der Unterseite des Saugkopfes (2) gehäusefest angeordnet ist.

5. Dreizweck-Staubsaugerdüse nach einem der Ansprüche 1 bis 3, **dadurch gekennzeichnet, dass** der Halter (8) als hebund senkbare Tragplatte ausgebildet ist, an der auch die hintere Abziehlippe (9') angeschlossen ist.

6. Dreizweck-Staubsaugerdüse nach einem der Ansprüche 1 bis 5, **dadurch gekennzeichnet, dass** die vordere Abziehlippe (9) eine vertikal gerippte Außenfläche sowie eine glatte, mit einer scharfen Unterkante (15) abschließende Innenfläche (16) aufweist, wobei die ausgefahrene vordere Abziehlippe (9) bei der Vorwärtsbewegung des Saugkopfes (2) mit den Außenrippen auf dem zu reinigenden Glattboden aufliegt und Schmutz sowie Nässe von den zwischen den Außenrippen verbleibenden Hohlräumen (17) überfahrbar sind und wobei die ausgefahrene vordere Abziehlippe (9) bei einer Rückwärtsbewegung des Saugkopfes (2) flächig auf dem zu reinigenden Glattboden aufliegt und eine scharfe, Schmutz und Nässe mitnehmende Wischkante bildet.

7. Dreizweck-Staubsaugerdüse nach Anspruch 6, **dadurch gekennzeichnet, dass** die vordere Abziehlippe (9) ein Profil (12) aufweist, das bei einer Vorwärtsbewegung des Saugkopfes (2) ein reduziertes Flächenträgheitsmoment und bei einer Rückwärtsbewegung des Saugkopfes (2) ein erhöhtes Flächenträgheitsmoment aufweist.

8. Dreizweck-Staubsaugerdüse nach einem der Ansprüche 1 bis 7, **dadurch gekennzeichnet, dass** der Halter (8) Abstützausformungen (13) aufweist, die bei einer Rückwärtsbewegung des Saugkopfes (2) versteifend auf die vordere Abziehlippe (9) wirken.

## Claims

1. A triple-purpose vacuum nozzle designed for the dry vacuuming on carpeting, dry vacuuming on smooth floors as well as wet vacuuming on smooth floors, having
a suction head (2)
a lower suction head plate (3) having a channel-shaped suction mouth (4) that is open on the floor side and being equipped with suction mouth edges (5) as well as thread lifters (6) for the dry-vacuuming carpeting,
a holder (8) arranged in the suction head (2) to be lifted and lowered having a front flexible pull-off lip (9) of rubber or plastic and
at least one roller (7) at the back end of the suction head (2) in forward motion,
with the front pull-off lip (9) being extendable for the wet- and dry vacuuming of smooth floors when the holder (8) is lowered and rests on the floor to be cleaned,
**characterized in that**
the front pull-off lip (9) is arranged in the direction of the forward motion of the suction head (2) before the suction mouth (4), that back-up rollers (7') are arranged next to the front pull-off lip (9), which back-up rollers rest on the floor when the holder (8) is lowered and together with the roller (7) determine the floor-side function distance (F) of the front pull-off lip (9) during the vacuuming of smooth floors, and that another, rear pull-off lip (9') of rubber or plastic is arranged behind the suction mouth (4) and the front pull-off lip (9) is designed or arranged flexibly and reversibly during the forward-movement of the suction head (2) and enforced for the backward-movement and the rear pull-off lip (9') is developed inversely to the front pull-off lip (9).

2. The triple-purpose vacuum nozzle in accordance with claim 1, **characterized in that** the backup rollers (7') as well as the roller (7) are attached height-resistant at the suction head (2) and determine the floor-side function distance (F) of the suction mouth edges (5) and the thread lifter (6) during the dry vacuuming of carpets.

3. The triple-purpose vacuum nozzle in accordance with claim 1, **characterized in that** the backup rollers (7') are arranged at the holder (8) and can be retracted and extended together with said holder.

4. The triple-purpose vacuum nozzle in accordance with one of the claims 1 to 3, **characterized in that** the rear pull-off lip (9') is arranged safely at the housing at the lower side of the suction head (2).

5. The triple-purpose vacuum nozzle in accordance with one of the claims 1 to 3, **characterized in that** the holder (8) is designed as a support plate that can be lifted and lowered and is also attached to the rear pull-off lip (9').

6. The triple-purpose vacuum nozzle in accordance with one of the claims 1 to 5, **characterized in that** the front pull-off lip (9) has a perpendicular ribbed outer surface as well as a smooth inner surface (16) that ends with a sharp lower edge (15), with the extended front pull-off lip (9) resting with the outer ribs on the smooth floor to be cleaned during the forward motion of the suction head (2) and the hollow spaces (17) remaining between the outer ribs passing over dirt and wetness and the extended front pull-off lip (9) resting flush on the smooth floor to be cleaned during a backward movement of the suction head (2) and forming a sharp wiping edge that entrains dirt and wetness.

7. The triple-purpose vacuum nozzle in accordance with claim 6, **characterized in that** the front pull-off lip (9) has a profile (12) that has a reduced geometrical moment of inertia when the suction head (2) moves forward and an increased geometrical moment of inertia when the suction head (2) moves backward.

8. The triple-purpose vacuum nozzle in accordance with one of the claims 1 to 7, **characterized in that** the holder (8) has support shapes (13) that have a reinforcing effect on the front pull-off lip (9) during a backward movement of the suction head (2).

## Revendications

1. Buse d'aspirateur trifonctionnelle pour aspiration sèche de tapis, aspiration sèche et aspiration humide de sols lisses, comprenant :
- une tête d'aspiration (2),
- une plaque inférieure d'aspiration (3) présentant, ouverte vers le sol une bouche d'aspiration (4) en forme de canal, avec des bords (5) et des lève-fils (6), pour l'aspiration sèche de tapis,
- un support (8) pouvant être élevé et abaissé dans la tête d'aspiration (2) avec une lèvre d'ablation avant (9) flexible en caoutchouc ou en matière plastique,
- au moins un galet de circulation (7) muni à l'extrémité de la tête d'aspiration (2) située en arrière par rapport au sens d'avancement de l'aspirateur, étant précisé que la lèvre avant d'ablation (9) sort pour l'aspiration sèche ou humide de sols lisses quand le support (8) descend, et vient s'appliquer sur le sol à nettoyer,
**caractérisée en ce que**
- la lèvre d'ablation avant (9) est disposée, par rapport au sens d'avancement de la tête d'aspiration (2), en avant de la bouche d'aspiration (4),
- à côté de la lèvre d'ablation avant (9) sont montés des galets d'appui (7') qui, quand le support (8) est abaissé, reposent sur le sol et déterminent, avec le galet de circulation (7), la distance fonctionnelle (F) séparant du sol la lèvre d'ablation avant (9) quand l'aspiration a lieu sur des sols lisses,
- derrière la bouche d'aspiration (4) est montée une autre lèvre d'ablation arrière (9'), en caoutchouc ou en matière plastique, étant précisé que, quand la tête d'aspiration (2) avance, la lèvre avant (9), et réalisée ou montée basculante de manière flexible, tandis qu'elle est raide pendant un mouvement de recul de la tête, le comportement de la lèvre arrière (9') étant inverse de celui de la lèvre avant (9).

2. Buse d'aspirateur trifonctionnelle le selon la revendication 1,
**caractérisée en ce que**
les galets d'appui (7') ainsi que le galet de circulation (7) sont montés fixes en hauteur sur la tête d'aspiration (2) et, lors de l'aspiration sèche de tapis, déterminent la distance fonctionnelle par rapport au sol des bords (5) de la bouche d'aspiration et du lève-fils (6).

3. Buse d'aspirateur trifonctionnelle selon la revendication 1,
**caractérisée en ce que**
les galets d'appui (7') sont montés sur le support (8) et peuvent, avec lui, sortir et rentrer.

4. Buse d'aspirateur trifonctionnelle selon l'une des revendications 1 à 3,
**caractérisée en ce que**
la lèvre d'ablation arrière (9') est montée solidaire du boîtier, sur la face inférieure de la tête d'aspiration.

5. Buse d'aspirateur trifonctionnelle selon l'une des revendications 1 à 3,
**caractérisé en ce que**
le support (8) est constitué par une plaque mobile qui peut monter ou descendre et à laquelle est raccordée la lèvre d'ablation arrière (9').

6. Buse d'aspirateur trifonctionnelle selon l'une des revendications 1 à 5,
**caractérisé en ce que**
la lèvre d'ablation avant (9) présente une surface externe nervurée verticalement et une surface interne (16) lisse se terminant par un bord inférieur (15) à angle vif, de sorte que la lèvre avant (9), quand la tête d'aspiration avance, est appliquée par ses nervures externes sur le sol lisse à nettoyer et la saleté et l'humidité peuvent passer au-delà des volumes creux (17) délimités par les nervures externes, tandis que pendant le recul de la tête d'aspiration (2), la lèvre d'ablation avant (9) sortie, s'applique à plat sur le sol à nettoyer en formant un bord d'essuyage entraînant la saleté et l'humidité.

7. Buse d'aspirateur trifonctionnelle selon la revendication 6,
**caractérisée en ce que**
la lèvre d'ablation avant (9) a un profil (12) qui présente, quand la tête d'aspiration (2) avance, un couple surfacique d'inertie réduit et, quand la tête d'aspiration (2) recule, un couple surfacique d'énergie élevé.

8. Buse d'aspirateur trifonctionnelle selon l'une des revendications 1 à 7,
**caractérisée en ce que**
le support (8) présente vers l'extérieur des portées d'appui (13) qui raidissent la lèvre d'ablation avant (9) quand la tête d'aspiration (2) recule.
